# EUROPÄISCHE PATENTSCHRIFT

(11) **EP 2 809 988 B1**
(45) Veröffentlichungstag und Bekanntmachung des Hinweises auf die Patenterteilung: **02.08.2017**
(21) Anmeldenummer: 13700327.3
(22) Anmeldetag: 17.01.2013
(51) Int. Cl.: F21V 9/08, F21V 9/10, F21Y 101/00, F21Y 115/10

(54) **LEUCHTE MIT TRANSLUZENTEM KUNSTSTOFFELEMENT**
LIGHT WITH TRANSLUCENT PLASTIC ELEMENT
DISPOSITIF D'ÉCLAIRAGE AVEC ÉLÉMENT EN PLASTIQUE TRANSLUCIDE

(30) Priorität: 02.02.2012 DE 202012100357 U
(43) Veröffentlichungstag der Anmeldung: 10.12.2014
(73) Patentinhaber: Flextronics Automotive GmbH & Co. KG, 72636 Frickenhausen (DE)
(72) Erfinder: HUPFER, Philip, 90559 Burgthann (DE); WIMBERT, Frank, 73277 Owen (DE)
(74) Vertreter: Kohler Schmid Möbus Patentanwälte
(86) Internationale Anmeldenummer: PCT/EP2013/050799
(87) Internationale Veröffentlichungsnummer: WO 2013/113566

(56) Entgegenhaltungen:
- EP-A2- 1 669 664
- DE-A1- 4 222 592
- DE-T2- 60 303 349
- US-A- 5 913 617

## Beschreibung

Die vorliegende Erfindung betrifft eine Leuchte, insbesondere LED-Leuchte, mit mindestens einem Leuchtmittel und mit mindestens einem transluzenten Kunststoffelement, das im Strahlengang des von dem mindestens einen Leuchtmittel abgestrahlten Lichts angeordnet ist.

Die Hinterleuchtung von transluzenten Kunststoffelementen, z.B. von Tasterkappen mit hinterleuchteten Symbolen, ist mit schmalbandigen Lichtquellen, z.B. farbigen LEDs, einfach abzustimmen, da die Lichtfarbe mit der Wandstärke nicht bzw. nur minimal variiert. Somit kann über die Wandstärke die Helligkeit passend eingestellt werden.
Mit breitbandigen Lichtquellen, z.B. mit weißen LEDs, ist die Abstimmung hingegen deutlich schwieriger, da sowohl Helligkeit als auch Lichtfarbe mit der Wandstärke des durchleuchteten Materials variieren. Muss für eine homogene Symbolausleuchtung die Wandstärke über dem Symbol variieren, so variiert auch die Farbe. Häufig verschieben weiße transluzente Materialien weißes Licht beim Materialdurchgang hin zu wärmeren Farbtönen. Eine gattungsgemäße Leuchte ist aus der EP1669664A2 bekannt. **Fig. 7** zeigt eine bekannte Leuchte **41** mit einer weißen LED **42** und mit einem weißen transluzenten Kunststoffelement **43** mit konstanter Wandstärke, das im Strahlengang des von der LED 42 abgestrahlten weißen Lichts (weißer Pfeil) **44** angeordnet ist. Beim Durchtritt des weißen LED-Lichts 44 durch das weiße Kunststoffelement 43 wird die weiße Lichtfarbe in Richtung gelb verschoben, was durch den nunmehr grauen Pfeil **45** angedeutet ist.
**Fig. 8** zeigt eine weitere bekannte Leuchte **51** mit einer weißen LED **52** und mit einem unterschiedlich dicken (hier keilförmigen), weißen transluzenten Kunststoffelement **53,** das im Strahlengang des von der LED 52 abgestrahlten weißen Lichts (weiße Pfeile) **54** angeordnet ist. Beim Durchtritt des weißen LED-Lichts 54 durch das weiße Kunststoffelement 53 wird die weiße Lichtfarbe in Richtung gelb verschoben, und zwar um so stärker, je dicker die durchleuchtete Wandstärke des Kunststoffelements 53 ist, wie durch die unterschiedlich grauen Pfeile **55a, 55b** an der Keilspitze und am Keilstumpf des Kunststoffelements 53 angedeutet ist. Aufgrund der Keilform wird beim Durchtritt durch den Keilstumpf mehr Licht absorbiert als beim Durchtritt durch die dünnere Keilspitze, so dass im Ergebnis das hindurchtretende Licht unterschiedliche Intensitäten am Keilstumpf und an der Keilspitze aufweist, wie durch die unterschiedlich langen Pfeile 55a, 55b angedeutet ist.
Demgegenüber ist es die Aufgabe der vorliegenden Erfindung, bei einer Leuchte der eingangs genannten Art die-Verschiebung der Lichtfarbe beim Durchtritt durch das Kunststoffelement zu steuern, um insbesondere auch bei unterschiedlichen Wandstärken des Kunststoffelements eine möglichst homogene Lichtfarbe zu erreichen.

Diese Aufgabe wird erfindungsgemäß dadurch gelöst, dass das Kunststoffelement zwei Kunststofflagen aus unterschiedlichen transluzenten Materialien aufweist, wobei die Transluzenzen der beiden Kunststofflagen eine gegenläufige Wellenlängenabhängigkeit aufweisen derart, dass die Gesamttransmissionsfunktion des mindestens einen Kunststoffelements in einer gewünschten Weise verändert ist, bzw. derart, dass die Farbverschiebung des Lichts der Lichtquelle beim Durchgang durch die Kunststofflagen in einer gewünschten Weise erfolgt.
Vorzugsweise ist dabei die Farbverschiebung des Lichts beim Durchgang durch das mindestens eine Kunststoffelement kleiner als die Farbverschiebung des Lichts beim Durchgang durch eine der mindestens zwei Kunststofflagen.
Erfindungsgemäß wird über die zweite Kunststofflage die wellenabhängige Transluzenz des Kunststoffelements so verändert, z.B. homogenisiert, dass die Lichtfarbe hin zur gewünschten Zielfarbe verschoben wird. Die bisher bei weißen transluzenten Kunststoffmaterialien auftretende Verschiebung hin zu wärmeren Farbtönen kann mit der zweiten Kunststofflage kompensiert werden. Die dem Leuchtmittel abgewandte, äußere Kunststofflage bildet die ohne Durchlicht sichtbare Tagdesignfarbe des Kunststoffelements, dessen Farbe im Durchlicht und Wellenlängenabhängigkeit der Transluzenz durch die innere Kunststofflage optimiert werden können.
Sind die Filter kompensierend, können die Transluzenzen der beiden Kunststofflagen z.B. eine gegenläufige Wellenlängenabhängigkeit oder jeweils einander entgegengesetzte gestufte Wellenlängenabhängigkeiten aufweisen.
Eine weitere Anwendung ist die gezielte Farbverschiebung durch die mindestens eine zusätzliche Kunststofflage hin zu einem gewünschten Farbort. So könnte z.B. mit nur einem Leuchtmittel ein mehrfarbig leuchtendes Symbol realisiert werden bei einfarbigem Kaltdesign
Idealerweise gilt dabei für alle Positionen des Kunststoffelements näherungsweise, dass die Farbverschiebung beim Durchgang durch beide Kunststofflagen konstant ist und zur gewünschten Zielfarbe führt. Dies wird über speziell zu berechnende Dickenprofile für die äußere Kunststofflage (z.B. geforderte Tastenfarbe) und für die innere Kunststofflage erreicht.

Vorzugsweise ist das Kunststoffelement mit seinen mindestens zwei-Kunststofflagen ein Mehrkomponeten-Spritzgießteil, also im Falle von zwei-Kunststofflagen ein 2-Komponenten-Spritzgießteil.

Vorteilhafte Ausgestaltungen der Erfindung sind Gegenstand der Unteransprüche. Weitere Vorteile der Erfindung ergeben sich aus der Beschreibung und der Zeichnung. Ebenso können die vorstehend genannten und die noch weiter aufgeführten Merkmale je für sich oder zu mehreren in beliebigen Kombinationen Verwendung finden. Die schematisch gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine erste erfindungsgemäße Leuchte mit einem doppellagigen transluzenten Kunststoffelement, das die Lichtfarbe des Lichtes beim Durchgang nicht oder nahezu nicht ändert und bevorzugt eine von der Wellenlänge unabhängige Transluzenz aufweist;
- Fig. 2: eine zweite erfindungsgemäße Leuchte mit einem doppellagigen keilförmigen transluzenten Kunststoffelement, das die Lichtfarbe des Lichtes beim Durchgang nicht oder nahezu nicht ändert und bevorzugt eine von der Wellenlänge unabhängige Transluzenz aufweist;
- Fign. 3a-3c: ein erstes Beispiel für die Transluzenz der in Fign. 1 und 2 gezeigten doppellagigen Kunststoffelemente (Fig. 3c) und ihrer beiden Kunststofflagen (Fign. 3a, 3b) in Abhängigkeit von der Wellenlänge;
- Fign. 4a-4c: ein zweites Beispiel für die Transluzenz der in Fign. 1 und 2 gezeigten doppellagigen Kunststoffelemente (Fig. 4c) und ihrer beiden Kunststofflagen (Fign. 4a, 4b) in Abhängigkeit von der Wellenlänge;
- Fign. 5a-5c: ein drittes Beispiel für die Transluzenz der in Fign. 1 und 2 gezeigten doppellagigen Kunststoffelemente (Fig. 5c) und ihrer beiden Kunststofflagen (Fign. 5a, 5b) in Abhängigkeit von der Wellenlänge;
- Fig. 6: eine weitere erfindungsgemäße Leuchte mit einer Tastenkappe in Form eines transluzenten Dreikomponenten-Kunststoffelements;
- Fig. 7: eine Leuchte nach dem Stand der Technik mit einem transluzenten Kunststoffelement, das eine von der Wellenlänge abhängige Transluzenz aufweist; und
- Fig. 8: eine weitere Leuchte nach dem Stand der Technik mit einem transluzenten Kunststoffelement, das eine von der Wellenlänge abhängige Transluzenz aufweist.

Die in **Fig. 1** gezeigte Leuchte **11** umfasst eine breitbandige, z.B. weiße LED **12** und ein transluzentes Kunststoffelement **13** mit konstanter Wandstärke, das im Strahlengang des von der LED 12 abgestrahlten weißen Lichts (weißer Pfeil) **14** angeordnet und durch zwei Kunststofflagen **13a, 13b** aus unterschiedlichen transluzenten Materialien gebildet ist.

Wie in **Fign. 3a und 3b** gezeigt, weisen die beiden Kunststofflagen 3a, 3b eine gegenläufige Wellenlängenabhängigkeit auf. So nimmt bei der der LED 2 abgewandten, äußeren Kunststofflage 3a die Transluzenz T₁ im sichtbaren Bereich mit der Wellenlänge zu, während bei der der LED 2 zugewandten, inneren Kunststofflage 3b die Transluzenz T₂ im sichtbaren Bereich mit der Wellenlänge abnimmt. Diese gegenläufige Wellenlängenabhängigkeit der beiden Kunststofflagen 3a, 3b resultiert, wie in **Fig. 3c** gezeigt, in einer wellenlängenunabhängigen Transluzenz T des Kunststoffelements 3. Die äußere Kunststofflage 3a bildet die ohne Durchlicht sichtbare, beispielsweise weiße oder graue Tagdesignfarbe des Kunststoffelements 3, wohingegen die innere Kunststofflage 3b die Wellenlängenabhängigkeit der Transluzenz der äußeren Kunststofflage 3a kompensiert und somit eine Farbverschiebung des hindurchtretenden Lichts verhindert. Beim Durchtritt des weißen LED-Lichts 14 durch das Kunststoffelement 13 findet somit keine Farbverschiebung statt, wie durch den weiterhin weißen Pfeil **15** angedeutet ist.

Die in **Fig. 2** gezeigte Leuchte **21** umfasst eine weiße LED **22** und ein keilförmiges transluzentes Kunststoffelement **23,** das im Strahlengang des von der LED 22 abgestrahlten weißen Lichts (weiße Pfeile) **24a, 24b** angeordnet und durch zwei jeweils keilförmige Kunststofflagen **23a, 23b** aus unterschiedlichen transluzenten Materialien gebildet ist. Analog zu Fig. 1 weisen die beiden Kunststofflagen 23a, 23b die in Fign. 3a und 3b gezeigte gegenläufige Wellenlängenabhängigkeit auf. Die Dicke der inneren Kunststofflage 23b nimmt mit der Dicke der äußeren Kunststofflage 23b zu, so dass beim Durchtritt des weißen LED-Lichts 24a, 24b durch das Kunststoffelement 23 keine Farbverschiebung stattfindet, wie durch die weiterhin weißen Pfeile **25a, 25b** angedeutet ist. Die LED 22 ist näher am rechten als am linken Ende des Kunststoffelements 23 angeordnet, so dass das Licht mit geringerer Intensität auf das linke Ende auftrifft als auf das rechte Ende, wie durch den kürzeren Pfeil 24a und den längeren Pfeil 24b angedeutet ist. Aufgrund der Keilform wird beim Durchtritt durch den rechten Keilstumpf mehr Licht absorbiert als beim Durchtritt durch die dünnere Keilspitze, so dass im Ergebnis das hindurchtretende Licht die gleiche Intensität am Keilstumpf und an der Keilspitze aufweist, wie durch die gleichlangen Pfeile 25a, 25b angedeutet ist. Beim Durchtritt des weißen LED-Lichts 24a, 24b durch das keilförmige Kunststoffelement 23 findet somit eine Homogenisierung der Intensität, aber keine Farbverschiebung des durchtretenden Lichts 25a, 25b statt.

Wie in **Fign. 4a und 4b** gezeigt, können die beiden Kunststofflagen 3a, 3b auch jeweils einander entgegengesetzte gestufte Wellenlängenabhängigkeiten der Transluzenz T₁, T₂ aufweisen, wobei bei beiden Kunststofflagen 3a, 3b die Transluzenzstufen jeweils bei der gleichen Wellenlänge vorgesehen sind. Diese einander entgegengesetzten gestuften Wellenlängenabhängigkeiten der beiden Kunststofflagen 3a, 3b bilden zwei sich kompensierende Filter aus und resultieren, wie in **Fig. 4c** gezeigt, in einer wellenlängenunabhängigen Transluzenz T des Kunststoffelements 3.

Wie in **Fign. 5a und 5b** gezeigt, können die beiden Kunststofflagen 3a, 3b auch jeweils eine mehrmals abschnittsweise ansteigende und mehrmals abschnittsweise abfallende Wellenlängenabhängigkeit aufweisen, wobei im gezeigten Ausführungsbeispiel die Wellenlängenabhängigkeiten der beiden Kunststofflagen 3a, 3b etwa spiegelbildlich zueinander sind. Diese einander spiegelbildlichen Wellenlängenabhängigkeiten der beiden Kunststofflagen 3a, 3b resultieren, wie in **Fig. 5c** gezeigt, in einer wellenlängenunabhängigen Transluzenz T des Kunststoffelements 3.

Statt der gezeigten zwei Kunststofflagen kann das Kunststoffelement selbstverständlich auch drei oder mehr Kunststofflagen aufweisen und durch ein Mehrkomponenten-Spritzgießteil gebildet sein.

**Fig. 6** zeigt eine Leuchte **61** mit einer LED **62** und mit einem als Tastenkappe ausgebildeten transluzenten Dreikomponenten-Kunststoffelement **63,** das im Strahlengang des von der LED 62 abgestrahlten Lichts angeordnet ist. Das Kunststoffelement 63 umfasst eine äußere transluzente Kunststofflage **64,** die außenseitig in der gewünschten Tageslichtdesignfarbe lichtundurchlässig lackiert ist und zwei nichtlackierte Symbolbereiche **65a, 65b** aufweist. Das Kunststoffelement 63 weist zwei unterschiedlich farbige innere transluzente Kunststofflagen **66a, 66b** auf, wobei die eine innere Kunststofflage 66a hinter der Hälfte der äußeren Kunststofflage 64, welche das Symbol 65a aufweist, und die andere innere Kunststofflage 66b hinter der Hälfte der äußeren Kunststofflage 64, welche das Symbol 65b aufweist, angeordnet sind. Die äußere Kunststofflage 64 bildet die ohne Durchlicht sichtbare, beispielsweise weiße oder graue Tagdesignfarbe des Kunststoffelements 63., wohingegen die inneren Kunststofflagen 66a, 66b zu unterschiedlichen Farben der durchleuchteten Symbole 65a, 65b führen.

## Patentansprüche

1. Leuchte (11; 21; 61), insbesondere LED-Leuchte, mit mindestens einem Leuchtmittel (12; 22; 62) und mit mindestens einem transluzenten Kunststoffelement (13; 23; 63), das im Strahlengang des von dem mindestens einen Leuchtmittel (12; 22; 62) abgestrahlten Lichts (14; 24) angeordnet ist und mindestens zwei Kunststofflagen (13a, 13b; 23a, 23b; 64, 66a, 66b) aus unterschiedlichen transluzenten Materialien aufweist,
**dadurch gekennzeichnet,**
**dass** die Transluzenzen (T₁, T₂) der beiden Kunststofflagen (13a, 13b; 23a, 23b; 64, 66a, 66b) eine gegenläufige Wellenlängenabhängigkeit aufweisen derart, dass die Gesamttransmissionsfunktion des mindestens einen Kunststoffelements (13; 23; 63) in einer gewünschten Weise verändert ist.

2. Leuchte nach Anspruch 1, **dadurch gekennzeichnet, dass** die Farbverschiebung des Lichts beim Durchgang durch das mindestens eine Kunststoffelement (13; 23; 63) kleiner ist als die Farbverschiebung des Lichts beim Durchgang durch eine der mindestens zwei Kunststofflagen (13a, 13b; 23a, 23b; 64, 66a, 66b).

3. Leuchte nach Anspruch 1 oder 2, **dadurch gekennzeichnet, dass** die Wellenlängenabhängigkeit der Transluzenz (T) des Kunststoffelements (13; 23; 63) kleiner als die Wellenlängenabhängigkeit der Transluzenz (T₁, T₂) jeder der beiden Kunststofflagen (13a, 13b; 23a, 23b; 64, 66a, 66b) ist.

4. Leuchte nach einem der vorhergehenden Ansprüche, **dadurch gekennzeichnet, dass** die Transluzenz (T₁, T₂) mindestens einer der beiden Kunststofflagen (13a, 13b; 23a, 23b; 64, 66a, 66b) eine gestufte Wellenlängenabhängigkeit aufweist.

5. Leuchte nach Anspruch 4, **dadurch gekennzeichnet, dass** die Transluzenzen (T1, T2) der beiden Kunststofflagen (13a, 13b; 23a, 23b; 64, 66a, 66b) jeweils einander entgegengesetzte gestufte Wellenlängenabhängigkeiten aufweisen.

6. Leuchte nach einem der vorhergehenden Ansprüche, **dadurch gekennzeichnet, dass** die Transluzenz (T₁, T₂) mindestens einer der beiden Kunststofflagen (13a, 13b; 23a, 23b; 64, 66a, 66b) eine sowohl ansteigende als auch abfallende Wellenlängenabhängigkeit aufweist.

7. Leuchte nach einem der vorhergehenden Ansprüche, **dadurch gekennzeichnet, dass** die Wellenabhängigkeit der Transluzenz (T) des Kunststoffelements (13; 23; 63) im sichtbaren Bereich weniger als ±5% beträgt.

8. Leuchte nach einem der vorhergehenden Ansprüche, **dadurch gekennzeichnet, dass** das Kunststoffelement (13; 23; 63) mit seinen mindestens zwei Kunststofflagen (13a, 13b; 23a, 23b; 64, 66a, 66b) durch ein Mehrkomponeten-Spritzgießteil gebildet ist.

9. Leuchte nach einem der vorhergehenden Ansprüche, **dadurch gekennzeichnet, dass** das mindestens eine Leuchtmittel (12; 22; 62) als LED, insbesondere als phosphorkonvertierte LED, ausgebildet ist.

10. Leuchte nach einem der vorhergehenden Ansprüche, **dadurch gekennzeichnet, dass** das mindestens eine Leuchtmittel (12; 22; 62) als OLED ausgebildet ist.

11. Leuchte nach einem der vorhergehenden Ansprüche, **dadurch gekennzeichnet, dass** die dem mindestens einen Leuchtmittel (12; 22; 62) abgewandte Kunststofflage (3a; 13a; 64) weiß oder grau ausgebildet ist.

12. Leuchte nach einem der vorhergehenden Ansprüche, **dadurch gekennzeichnet, dass** die Dicke der dem mindestens einen Leuchtmittel (12; 22; 62) abgewandten Kunststofflage (13a; 23a; 64) in Abhängigkeit von der Entfernung zu dem mindestens einen Leuchtmittel (12; 22; 62) variiert.

13. Leuchte nach einem der vorhergehenden Ansprüche, **dadurch gekennzeichnet, dass** die Dicke der dem mindestens einen Leuchtmittel (12; 22; 62) zugewandten Kunststofflage (13b; 23b; 66a, 66b) in Abhängigkeit von der Dicke der dem mindestens einen Leuchtmittel (12; 22; 62) abgewandten Kunststofflage (13a; 23a; 64) und/oder der Position des Leuchtmittels gewählt ist.

## Claims

1. Lamp (11; 21; 61), in particular LED lamp, comprising at least one illuminant (12; 22; 62) and at least one translucent plastic element (13; 23; 63) which is arranged in the optical path of the light (14; 24) emitted by the at least one illuminant (12; 22; 62), and at least two plastic layers (13a, 13b; 23a, 23b; 64, 66a, 66b) of different translucent materials,
**characterized in that**
the translucencies (T₁, T₂) of the two plastic layers (13a, 13b; 23a, 23b; 64, 66a, 66b) have opposing wavelength dependencies such that the overall transmission function of the at least one plastic element (13; 23; 63) is changed in a desired manner.

2. Lamp according to claim 1, **characterized in that** the colour shift of the light when passing through the at least one plastic element (13; 23; 63) is smaller than the colour shift of the light when passing through one of the at least two plastic layers (13a, 13b; 23a, 23b; 64, 66a, 66b).

3. Lamp according to claim 1 or 2, **characterized in that** the wavelength dependency of the translucency (T) of the plastic element (13; 23; 63) is smaller than the wavelength dependency of the translucency (T₁, T₂) of each of the two plastic layers (13a, 13b; 23a, 23b; 64, 66a, 66b).

4. Lamp according to any one of the preceding claims, **characterized in that** the translucency (T₁, T₂) of at least one of the two plastic layers (13a, 13b; 23a, 23b; 64, 66a, 66b) has a stepped wavelength dependency.

5. Lamp according to claim 4, **characterized in that** the translucencies (T₁, T₂) of the two plastic layers (13a, 13b; 23a, 23b; 64, 66a, 66b) have oppositely stepped wavelength dependencies in each case.

6. Lamp according to any one of the preceding claims, **characterized in that** the translucency (T₁, T₂) of at least one of the two plastic layers (13a, 13b; 23a, 23b; 64, 66a, 66b) has an increasing and also a decreasing wavelength dependency.

7. Lamp according to any one of the preceding claims, **characterized in that** the wavelength dependency of the translucency (T) of the plastic element (13; 23; 63) in the visible range is less than ±5%.

8. Lamp according to any one of the preceding claims, **characterized in that** the plastic element (13; 23; 63) with its at least two plastic layers (13a, 13b; 23a, 23b; 64, 66a, 66b) is formed by a multi-component injection moulded part.

9. Lamp according to any one of the preceding claims, **characterized in that** the at least one illuminant (12; 22; 62) is formed as an LED, in particular as a phosphor-converted LED.

10. Lamp according to any one of the preceding claims, **characterized in that** the at least one illuminant (12; 22; 62) is designed as an OLED.

11. Lamp according to any one of the preceding claims, **characterized in that** the plastic layer (3a; 13a; 64) facing away from the at least one illuminant (12; 22; 62) is designed to be white or grey.

12. Lamp according to any one of the preceding claims, **characterized in that** the thickness of the plastic layer (13a; 23a; 64) facing away from the at least one illuminant (12; 22; 62) varies in dependence on the distance from the at least one illuminant (12; 22; 62).

13. Lamp according to any one of the preceding claims, **characterized in that** the thickness of the plastic layer (13b; 23b; 66a, 66b) facing the at least one illuminant (12; 22; 62) is selected in dependence on the thickness of the plastic layer (13a; 23a; 64) facing away from the at least one illuminant (12; 22; 62) and/or the position of the illuminant.

## Revendications

1. Luminaire (11 ; 21 ; 61), en particulier luminaire à LED, avec au moins une source lumineuse (12 ; 22 ; 62) et au moins un élément en matière plastique translucide (13 ; 23 ; 63) qui est disposé dans le trajet du faisceau de la lumière (14 ; 24) émise par ladite au moins une source de lumière (12 ; 22 ; 62) et présente au moins deux couches de matière plastique (13a, 13b ; 23a, 23b ; 64, 66a, 66b) en matériaux translucides différents,
caractérisé en ce
les translucidités (T₁, T₂) des deux couches de matière plastique (13a, 13b ; 23a, 23b ; 64, 66a, 66b) présentent des dépendances en longueur d'onde contraires, de telle sorte que la fonction de transmission totale dudit au moins un élément en matière plastique (13 ; 23 ; 63) soit modifiée d'une manière souhaitée.

2. Luminaire selon la revendication 1, **caractérisé en ce que** le changement de couleur de la lumière au passage à travers ledit au moins un élément en matière plastique (13 ; 23 ; 63) est plus petit que le changement de couleur de la lumière au passage à travers une desdites au moins deux couches de matière plastique (13a, 13b ; 23a, 23b ; 64, 66a, 66b).

3. Luminaire selon la revendication 1 ou 2, **caractérisé en ce que** la dépendance en longueur d'onde de la translucidité (T) de l'élément en matière plastique (13 ; 23 ; 63) est plus petite que la dépendance en longueur d'onde de la translucidité (T₁, T₂) de chacune des deux couches de matière plastique (13a, 13b ; 23a, 23b ; 64, 66a, 66b).

4. Luminaire selon l'une des revendications précédentes, **caractérisé en ce que** la translucidité (T₁, T₂) d'au moins une des deux couches de matière plastique (13a, 13b ; 23a, 23b ; 64, 66a, 66b) présente une dépendance en longueur d'onde étagée.

5. Luminaire selon la revendication 4, **caractérisé en ce que** les translucidités (T₁, T₂) des deux couches de matière plastique (13a, 13b; 23a, 23b; 64, 66a, 66b) présentent des dépendances en longueur d'onde étagées opposées.

6. Luminaire selon l'une des revendications précédentes, **caractérisé en ce que** la translucidité (T₁, T₂) d'au moins une des deux couches de matière plastique (13a, 13b ; 23a, 23b ; 64, 66a, 66b) présente une dépendance en longueur d'onde aussi bien croissante que décroissante.

7. Luminaire selon l'une des revendications précédentes, **caractérisé en ce que** la dépendance en longueur d'onde de la translucidité (T) de l'élément en matière plastique (13 ; 23 ; 63) dans le domaine visible est inférieure à ± 5 %.

8. Luminaire selon l'une des revendications précédentes, **caractérisé en ce que** l'élément en matière plastique (13 ; 23 ; 63) avec ses au moins deux couches de matière plastique (13a, 13b ; 23a, 23b ; 64, 66a, 66b) est formé par une pièce moulée par injection à plusieurs composants.

9. Luminaire selon l'une des revendications précédentes, **caractérisé en ce que** ladite au moins une source lumineuse (12 ; 62 ; 22) est réalisée sous la forme d'une LED, en particulier d'une LED convertie au phosphore.

10. Luminaire selon l'une des revendications précédentes, **caractérisé en ce que** ladite au moins une source lumineuse (12 ; 22 ; 62) est réalisée sous la forme d'une OLED.

11. Luminaire selon l'une des revendications précédentes, **caractérisé en ce que** la couche de matière plastique (3a ; 13a ; 64) éloignée de ladite au moins une source lumineuse (12 ; 22 ; 62) est réalisée en blanc ou en gris.

12. Luminaire selon l'une des revendications précédentes, **caractérisé en ce que** l'épaisseur de la couche de matière plastique (13a ; 23a ; 64) éloignée de ladite au moins une source lumineuse (12 ; 22 ; 62) varie en fonction de la distance à ladite au moins une source lumineuse (12 ; 22 ; 62).

13. Luminaire selon l'une des revendications précédentes, **caractérisé en ce que** l'épaisseur de la couche de matière plastique (13b ; 23b ; 66a, 66b) proche de ladite au moins une source lumineuse (12 ; 22 ; 62) est choisie en fonction de l'épaisseur de la couche de matière plastique (13a ; 23a ; 64) éloignée de ladite au moins une source lumineuse (12 ; 22 ; 62) et/ou de la position de la source lumineuse.
